# FASCICULE DE BREVET EUROPEEN

(11) **EP 0 498 965 B1**
(45) Date de publication et mention de la délivrance du brevet: **08.03.1995**
(21) Numéro de dépôt: 91122150.5
(22) Date de dépôt: 23.12.1991
(51) Int. Cl.: A43B 17/10

(54) **Première de propreté pour chaussures, capable d'absorber la transpiration**
Schweiss aufnehmende Einlage für Schuhe
Moisture absorbing insole for shoes

(30) Priorité: 11.02.1991 FR 9101785
(43) Date de publication de la demande: 19.08.1992
(73) Titulaire: SALOMON S.A., 74370 Pringy (FR)
(72) Inventeur: Bourdeau, Joel, F-74410 Saint Jorioz (FR)

(56) Documents cités:
- EP-A- 0 204 029
- DE-A- 3 516 653
- FR-A- 982 290
- FR-A- 1 282 616
- FR-A- 1 550 233
- FR-A- 2 629 692

## Description

La présente invention concerne une première de propreté pour chaussures, notamment chaussures de sports ou loisirs, destinée à remédier aux problèmes causés par la transpiration dans la chaussure.

Il est connu actuellement d'utiliser des premières de confort et de propreté amovibles et constituées d'un complexe formé d'une couche supérieure d'usure destinée à laisser passer la transpiration, d'une couche intermédiaire destinée à absorber la transpiration et d'une dernière couche imperméable.

Dans une telle première, la transpiration s'accumule dans la seconde couche mais ne peut s'évacuer par la face inférieure imperméable. Le séchage d'une telle première est donc très long puisqu'il ne peut se faire que par cheminement en sens inverse de l'humidité à travers la première couche.

De plus une telle construction de semelle offre un risque de refoulement de l'eau de la couche intermédiaire vers la couche supérieure lors de la marche de fait des pressions ainsi générées sur cette couche.

Par le brevet FR 2.629.692 a été proposée une première de propreté et de confort correspondant au préambule de la revendication 1 et comportant une couche élastique souple absorbante pour la transpiration combinée, sur sa face inférieure, à une grille de rigidification.

La grille de rigidification définit ainsi des cavités permettant d'assurer une certaine "ventilation" et évaporation de l'humidité à travers cette grille, et constitue en outre une ossature de la première de propreté et de confort. Cependant la "ventilation" ainsi réalisée est plus ou moins efficace et n'est pas toujours possible, notamment quand la chaussure est étanche et très ajustée. Par ailleurs une telle première n'empêche pas un transfert d'humidité vers le reste de la chaussure, cette humidité demeurant même lors de l'enlèvement de cette première et étant difficile à évacuer.

Cette première ne résoud pas non plus les problèmes de remontée d'humidité vers le pied sous l'effet des pressions exercées sur la première de propreté lors de la marche ou autre, puisque la couche absorbante où est stockée l'humidité reste soumise aux pressions du pied. Le FR 1 282 616 montre une semelle constituée d'une couche comportant des cavités où sont logés des sels absorbants l'humidité. Cette couche est par ailleurs recouverte de chaque côté par une feuille de matière perméable laissant passer l'eau. Dans une telle construction, les problèmes de remontée d'humidité ne sont pas résolus puisque la couche absorbante est soumise aux pressions du pied et peut désorber sous l'effet de celles-ci, le matériau perméable permettant le passage de l'eau dans les deux sens. Le DE 35 16 653 montre une construction identique au FR 1 282 616 et présente donc les mêmes problèmes.

Le but de la présente invention est de remédier à ces inconvénients et de fournir une première de propreté permettant d'absorber la transpiration produite lors de l'exercice d'un sport ou de la marche, sans risque de remontée de l'humidité vers le pied, ni vers le reste de la chaussure, lors de l'exercice de pressions sur cette première.

Un autre but de la présente invention est également de fournir une première pouvant être séchée rapidement.

Ce but est atteint dans la première selon l'invention telle que définie dans la revendication 1.

En effet, l'utilisation des cavités de volume fixe définies par la seconde couche rigide pour le stockage de l'humidité à l'aide de matériau absorbant, permet d'éviter un transfert de l'humidité vers le reste de la chaussure et permet d'éviter les remontées d'humidité du fait que ces cavités ne sont soumises à quasiment aucune pression de la part du pied et que de toute façon le matériau absorbant ne "désorbe"pas sous la pression.

Selon une forme de réalisation avantageuse, les cavités sont constituées par des trous débouchants traversant la seconde couche depuis sa face supérieure jusqu'à sa face inférieure. De cette façon le séchage de la première après utilisation est très facile puisque l'humidité stockée peut être évacuée directement à l'extrémité inférieure des trous sans avoir à retraverser la première couche.

Avantageusement, aussi le matériau absorbant est constitué par des sels superabsorbants. De ce fait il se produit entre les faces supérieure et inférieure de la première couche un déséquilibre osmotique important augmentant la vitesse et la quantité d'eau transférée depuis la face supérieure vers la face inférieure de cette couche.

Selon une forme de réalisation préférée, le matériau absorbant est retenu à l'intérieur des cavités au moyen d'une membrane ou similaire, qui peut de plus, comporter des moyens de transfert longitudinal d'humidité de façon à permettre le transfert d'humidité d'une zone de matériau absorbant à une autre, et donc de façon à permettre une absorption de l'humidité même en cas de saturation locale d'une zone.

De toute façon, l'invention sera mieux comprise et d'autres caractéristiques de celle-ci seront mises en évidence à l'aide de la description qui suit en référence au dessin schématique annexé en représentant à titre d'exemples non limitatifs, plusieurs modes de réalisation et dans lequel :
- la figure 1 est une partielle en coupe longitudinale d'une première de propreté selon un premier mode de réalisation.
- les figures 2 à 5 sont des vues similaires à la figure 2 de premières de propreté selon d'autres modes de réalisation.

La première de propreté selon l'invention représenté à la figure 1 est constituée essentiellement de deux couches, à savoir une première couche 10, située du côté du pied 1 et destinée à recevoir celui-ci sur sa face supérieure 11 et une seconde couche 20 qui est en contact par sa face supérieure 21 avec la face inférieure 12 de la première couche 10 et qui est destinée à reposer par sa face inférieure 22 contre le fond de la chaussure (non représenté sur le dessin).

La première couche 10 est constituée de façon à favoriser le passage de la transpiration de sa face supérieure 11 vers sa face inférieure 12 et est en l'occurence constituée d'un matériau hydrophobe 14, pouvant se présenter sous la forme d'une mousse, traversé radialement, c'est-à-dire de haut en bas, par des drains 13.

Les drains 13 sont en l'occurence formés par des mèches ou "poils" traversant complètement la première couche et assurant donc le passage de l'humidité depuis la face supérieure 11 jusqu'à la face inférieure 12 de cette première couche.

Les mèches 13 peuvent être constituées dans un matériau hydrophobe et assurant alors le passage de l'eau par effet de capillarité. Elles peuvent être également constituées en un matériau hydrophile.

La seconde couche 20 a, dans l'exemple représenté sur les figures 1 à 4, la forme d'une grille ou treillis, c'est-à-dire la forme d'une nappe de fils 25, 26 s'étendant perpendiculairement les uns aux autres. Une telle couche 20 délimite donc entre les fils 25, 26 des cavités 23 s'étendant d'une face à l'autre de la couche.

Bien entendu, cette seconde couche 20 pourrait avoir une toute autre forme et être constituée par exemple d'une simple nappe perforée, l'essentiel étant que cette couche délimite des cavités 23 débouchant au moins dans la face supérieure 21 de cette seconde couche.

La seconde couche 20 a par ailleurs une structure relativement rigide de façon que les cavités 23 ne puissent être quasiment pas déformées lors de la marche sous l'effet des pressions exercées par le pied.

Dans le cas de la grille représentée sur les figures 1 à 4, cette rigidité est obtenue par l'utilisation, pour les fils 25, 26 constituant la grille, d'un matériau plastique dur, non déformable.

Les cavités 23 ainsi définies constituent un volume de stockage non déformable, à l'intérieur duquel est disposé un matériau absorbant 30, en l'occurrence des sels superabsorbants tels que les polyacrylates réticulés.

Les sels superabsorbants 30 sont retenus à l'intérieur des cavités 23 par une membrane de retenue 40 disposée à l'extérieur de la seconde couche 20 c'est-à-dire à l'extérieur de la face inférieure 22 et assemblée, par exemple par une couture périphérique ou encore par collage à l'ensemble des deux couches 10, 20.

Avec une telle construction de première de propreté, l'humidité générée lors de l'exercice est transférée directement, par le biais des mèches 13, aux cavités 23 où elle est concentrée et absorbée par les sels absorbants 24 et ne s'étend pas au reste de la chaussure.

Comme ces cavités 23 ont un volume quasi indéformable et non soumis aux variations de pression du pied lors de la marche, il n'existe plus aucun risque de remontée d'humidité sous l'effet des pressions exercées par le pied. La construction selon l'invention fournit donc une première de propreté particulièrement confortable et "sèche" à l'utilisation.

Après utilisation, il suffit d'enlever cette première de propreté et de la faire sécher pour enlever l'humidité stockée dans les sels. On notera que l'utilisation de sels très absorbants permet d'éviter une diffusion de l'humidité dans le reste de la chaussure et préserve donc la longévité de celle-ci.

On notera également que l'utilisation de matériaux superabsorbants du côté de la face inférieure de la première couche contribue à créer un transfert de l'humidité de type osmotique à travers la première couche.

Dans un tel type de transfert la vitesse et la quantité d'eau transférée peut alors être augmentée en fonction du degré d'absorption des matériaux absorbants utilisés ainsi que de la différence de pression existante entre le dessus de la première couche 10 soumis aux pressions du pied et le dessous de cette couche préservé de la pression au moins au niveau des cavités 23 de la seconde couche 20.

On notera que la membrane de retenue 40 a non seulement un rôle de maintien des sels absorbants à l'intérieur des cavités 23, mais qu'elle a également un rôle de maintien de ces sels en contact avec les mèches 13 de la première couche.

Cette membrane de retenue 40 peut également être utilisée pour assurer un transfert, soit longitudinal, soit transversal, soit dans les deux directions, d'une cavité 23 à une autre, de façon à permettre l'absorption de l'humidité même en cas de saturation locale des sels absorbants situés dans une zone, l'humidité étant alors transférée par la membrane 40 à des sels situés dans d'autres cavités.

Une telle caractéristique peut être obtenue très simplement par l'utilisation d'une membrane ayant la forme d'un tricot ou d'une nappe tissée pouvant véhiculer l'humidité.

La membrane 40 peut être également utilisée pour véhiculer l'humidité vers des zones localisées de sels absorbants.

Dans l'exemple représenté à la figure 1, la membrane 40 est disposée à l'extérieur de la seconde couche 20, mais elle peut également être disposée entre la première et la seconde couche 10, 20, comme représenté sur les figures 2, 3 et 4 de façon à ne combler que le fond des cavités 23 de cette seconde couche.

Un tel mode de réalisation est également avantageux car dans ce cas la seconde couche 20 peut être utilisée pour réaliser une adhérence de la première de propreté sur le fond de la chaussure. Une telle adhérence est particulièrement réalisée lorsque la seconde couche 20 est constituée par une grille comme représenté sur les figures 2 à 4.

Bien entendu, le choix de la position de la membrane sera effectué également en fonction des critères de fabrication.

Dans les cas représentés sur les figures 1, 3 et 5, la première couche 10, assure à la fois une fonction de couche supérieure d'usure laissant passer l'eau et une fonction de confort, à savoir de support-répartition de pression et éventuellement d'amortissement. Une telle réalisation est connue en soi et peut être obtenue très simplement par exemple par une couche ayant une plus forte densité au niveau de sa face supérieure.

Ces différentes fonctions peuvent également être dissociées au niveau de la première couche, par exemple en prévoyant une couche d'usure 50 (cf. figure 3) en matériau hydrophobe sur la face supérieure de la première couche 10, qui n'assure plus alors que les fonctions de confort et transfert d'humidité.

On notera que dans le cas représenté sur la figure 4, une couche 60 de préférence souple, sera de préférence fixée à l'intérieur de la chaussure (non représentée sur le dessin) et donc indépendamment de la première propreté, d'une part pour ne pas gêner le séchage de cette dernière et, d'autre part, pour permettre un meilleur accrochage et immobilisation de la première dans la chaussure, les fils 25, 26 de la grille constituant la seconde couche 20 "s'accrochant" dans le matériau plus mou de cette couche, qui peut également constituer une couche confort supplémentaire 60, ce qui est particulièrement intéressant dans le cas d'une chaussure de sport.

Bien entendu, un tel accrochage n'est possible que si la membrane de retenue 40 est disposée entre la première et la seconde couche comme représenté sur cette figure 4.

Bien entendu, toutes les différentes fonctions pourraient être dissociées et l'on pourrait également réaliser une première de propreté comprenant, outre la première et la seconde couche, à la fois la couche d'usure 50 et une couche de confort.

Enfin, on notera que les cavités de la seconde couche 20 peuvent également être constitués par des trous borgnes 24 débouchant dans la face supérieure 21 de cette couche, comme représenté sur la figure 5, ce qui permet d'éviter la prévision d'une membrane de retenue des sels à l'intérieur de ces trous.

Bien entendu, la présente invention n'est pas limité aux modes de réalisation décrits ci avant à titre d'exemples-non limitatifs.

## Revendications

1. Première de propreté pour chaussures, notamment chaussures de sports ou loisirs, comportant :
- une première couche (10) destinée à être située du côté du pied et comportant des moyens (13) de type drain destinés à favoriser le passage de la transpiration de la face supérieure vers la face inférieure de cette première couche,
- une seconde couche (20) rigide en contact par sa face supérieure avec la face inférieure de la première couche, cette seconde couche délimitant des cavités (23, 24) débouchant dans la face supérieure de cette seconde couche,
caractérisée en ce que les cavités constituent un volume de stockage de l'humidité non déformable sous l'effet des pressions exercées par le pied et en ce qu'un matériau absorbant (30) est disposé à l'intérieur de ces cavités pour le stockage de l'humidité.

2. Première de propreté selon la revendication 1, caractérisée en ce que les cavités sont constituées par des trous borgnes (24) ménagés dans la seconde couche.

3. Première de propreté selon la revendication 1, caractérisée en ce que les cavités sont constituées par des trous débouchants (23) traversant la seconde couche (20) depuis sa face supérieure (21) jusqu'à sa face inférieure (22).

4. Première de propreté selon l'une des revendications 1 à 3, caractérisée en ce que les cavités (23, 24) s'étendent de façon essentiellement radiale

5. Première de propreté selon la revendication 3, caractérisée en ce que la seconde couche (20) a essentiellement la forme d'une grille.

6. Première de propreté selon la revendication 5, caractérisée en ce que la grille a une structure relativement rigide.

7. Première de propreté selon l'une quelconque des revendications 1 à 6, caractérisée en ce qu'une membrane de retenue (40) est disposée entre la première et la seconde couche, en s'étendant au fond des cavités (23) de la seconde couche et en ce que le matériau absorbant (30) est disposé entre la face inférieure (12) de la première couche et la membrane de retenue (40).

8. Première de propreté selon la revendication 3, caractérisée en ce qu'une membrane de retenue (40) est disposée sur la face inférieure (22) de la seconde couche de façon à retenir le matériau absorbant à l'intérieur des cavités (23) de cette seconde couche (20).

9. Première de propreté selon l'une des revendications 7 ou 8, caractérisée en ce que la membrane (40) autorise un transfert de l'humidité d'une cavité (23) à une autre.

10. Première de propreté selon la revendication 1, caractérisée en ce que la première couche (10) est constituée d'un matériau hydrophobe et comprend des mèches (13), formant drain, et s'étendant essentiellement radialement depuis sa face supérieure (11) jusqu'à sa face inférieure (12).

11. Première de propreté selon la revendication 10, caractérisée en ce que les mèches (13) sont en un matériau hydrophobe et assurent le drainage par capillarité.

12. Première de propreté selon la revendication 10, caractérisée en ce que les mèches (13) sont en un matériau hydrophile.

13. Première de propreté selon la revendication 1, caractérisée en ce que la première couche (10) est recouverte d'une couche (50) en matériau hydrophobe et laissant passer l'eau.

14. Première de propreté selon la revendication 1, caractérisée en ce qu'elle est traitée antibactérien et/ou antifongique.

15. Première de propreté selon la revendication 1, caractérisée en ce que le matériau absorbant (30) est constitué par des sels superabsorbants.

## Claims

1. Insole for shoes, especially sport or casual shoes, comprising:
- a first layer (10) intended to be located on the side of the foot and comprising means (13) of the draining type intended to promote the passage of perspiration from the upper surface towards the lower surface of this first layer,
- a second rigid layer (20) in contact, by its upper surface, with the lower surface of the first layer, this second layer demarcating cavities (23, 24) ending in the upper surface of this second layer,
characterized in that the cavities constitute a nondeformable moisture storage volume under the effect of pressures exerted by the foot, and wherein an absorbent material (30) is arranged inside of these cavities for moisture storage.

2. Insole according to claim 1, characterized in that the cavities are constituted by blind holes (24) arranged in the second layer.

3. Insole according to claim 1, characterized in that the cavities are constituted by through holes/clearance holes (23) crossing second layer (20) from its upper surface (21) to its lower surface (22).

4. Insole according to any of claims 1 to 3, characterized in that cavities (23, 24) extend in an essentially radial manner.

5. Insole according to claim 3, characterized in that second layer (20) essentially has the shape of a grid.

6. Insole according to claim 5, characterized in that the grid has a relatively rigid structure.

7. Insole according to any of claims 1 to 6, characterized in that a retention membrane (40) is arranged between the first and second layer while extending to the bottom of cavities (23) of the second layer, and wherein absorbent material (30) is arranged between the lower surface (12) of the first layer and retention membrane (40).

8. Insole according to claim 3, characterized in that a retention membrane (40) is arranged on the lower surface (22) of the second layer so as to retain the absorbent material inside cavities (23) of this second layer (20).

9. Insole according to any of claims 7 or 8, characterized in that membrane (40) allows a transfer of moisture from one cavity (23) to another.

10. Insole according to claim 1, characterized in that the first layer (10) is constituted of a hydrophobic material and comprises wicks (13), froming a drain, and extending essentially radially from its upper surface (11) to its lover surface (12).

11. Insole according to claim 10, characterized in that wicks (13) are made of a hydrophobic material and ensure drainage by capillarity.

12. Insole according to claim 10, characterized in that wicks (13) are made of a hydrophilic material.

13. Insole according to claim 1, characterized in that the first layer (10) is covered by a layer (50) of hydrophobic material, allowing the water to pass.

14. Insole according to claim 1, characterized in that it is treated against bacteria and/or fungi.

15. Insole according to claim 1, characterized in that the absorbent material (30) is constituted by super absorbent salts.

## Patentansprüche

1. Reinhaltungseinlegesohle für Schuhe, insbesondere Sport- oder Freizeitschuhe, die aufweist:
- eine erste Schicht (10), die dazu bestimmt ist, auf der Seite des Fußes angeordnet zu sein, und die Einrichtungen (13) vom Sickerkanaltyp aufweist, die dazu bestimmt sind, den Durchgang des Schweißes von der oberen Seite in Richtung der unteren Seite dieser ersten Schicht zu begünstigen,
- eine zweite steife Schicht (20), die durch ihre obere Seite in Kontakt mit der unteren Seite der ersten Schicht ist, wobei diese zweite Schicht Hohlräume (23, 24) begrenzt, die in die obere Seite dieser zweiten Schicht münden,
dadurch gekennzeichnet, daß die Hohlräume ein Volumen zum Speichern der Feuchtigkeit bilden, das unter der Wirkung der durch den Fuß ausgeübten Drücke nicht deformierbar ist, und dadurch, daß ein absorbierendes Material (30) im Inneren dieser Hohlräume zum Speichern der Feuchtigkeit angeordnet ist.

2. Reinhaltungseinlegesohle gemäß Anspruch 1, dadurch gekennzeichnet, daß die Hohlräume durch blinde Löcher (24) gebildet sind, die in der zweiten Schicht ausgenommen sind.

3. Reinhaltungseinlegesohle gemäß Anspruch 1, dadurch gekennzeichnet, daß die Hohlräume durch einmündende Löcher (23) gebildet sind, die die zweite Schicht (20) von ihrer oberen Seite (21) bis zu ihrer unteren Seite (22) durchqueren.

4. Reinhaltungseinlegesohle gemäß einem der Ansprüche 1 bis 3, dadurch gekennzeichnet, daß die Hohlräume (23, 24) sich auf im wesentlichen radiale Weise erstrecken.

5. Reinhaltungseinlegesohle gemäß Anspruch 3, dadurch gekennzeichnet, daß die zweite Schicht (20) im wesentlichen die Form eines Gitters hat.

6. Reinhaltungseinlegesohle gemäß Anspruch 5, dadurch gekennzeichnet, daß das Gitter einen relativ starken Aufbau hat.

7. Reinhaltungseinlegesohle gemäß einem der Ansprüche 1 bis 6, dadurch gekennzeichnet, daß eine Rückhaltemembran (40) zwischen der ersten und der zweiten Schicht angeordnet ist, wobei sie sich am Boden der Hohlräume (23) der zweiten Schicht erstreckt, und dadurch, daß das absorbierende Material (30) zwischen der unteren Seite (12) der ersten Schicht und der Rückhaltemembran (40) angeordnet ist.

8. Reinhaltungseinlegesohle gemäß Anspruch 3, dadurch gekennzeichnet, daß eine Rückhaltemembran (40) auf der unteren Seite (22) der zweiten Schicht so angeordnet ist, daß sie das absorbierende Material im Inneren der Hohlräume (23) dieser zweiten Schicht (20) zurückhält.

9. Reinhaltungseinlegesohle gemäß einem der Ansprüche 7 oder 8, dadurch gekennzeichnet, daß die Membran (40) eine Übertragung der Feuchtigkeit von einem Hohlraum (23) zum anderen erlaubt.

10. Reinhaltungseinlegesohle gemäß Anspruch 1, dadurch gekennzeichnet, daß die erste Schicht (10) aus einem hydrophoben Material gebildet ist und Dochte (13) aufweist, die Sickerkanäle bilden, und sich im wesentlichen radial von ihrer oberen Seite (11) bis zu ihrer unteren Seite (12) erstrecken.

11. Reinhaltungseinlegesohle gemäß Anspruch 10, dadurch gekennzeichnet, daß die Dochte (13) aus einem hydrophoben Material sind und die Entwässerung durch Kapillarität gewährleisten.

12. Reinhaltungseinlegesohle gemäß Anspruch 10, dadurch gekennzeichnet, daß die Dochte (13) aus einem hydrophilen Material sind.

13. Reinhaltungseinlegesohle gemäß Anspruch 1, dadurch gekennzeichnet, daß die erste Schicht (10) von einer Schicht (50) aus hydrophobem Material überdeckt ist, die Wasser durchläßt.

14. Reinhaltungseinlegesohle gemäß Anspruch 1, dadurch gekennzeichnet, daß sie antibakteriell und/oder gegen Pilze behandelt ist.

15. Reinhaltungseinlegesohle gemäß Anspruch 1, dadurch gekennzeichnet, daß das absorbierende Material (30) durch superabsorbierende Salze gebildet ist.
